# EUROPÄISCHE PATENTSCHRIFT

(11) **EP 2 129 817 B1**
(45) Veröffentlichungstag und Bekanntmachung des Hinweises auf die Patenterteilung: **01.08.2012**
(21) Anmeldenummer: 08717772.1
(22) Anmeldetag: 13.03.2008
(51) Int. Cl.: D01D 11/00, D01D 13/02, B65H 54/72, B65H 63/00, B65H 63/036, B65H 65/00, B65H 67/04

(54) **VERFAHREN UND VORRICHTUNG ZUM SCHMELZSPINNEN, BEHANDELN UND AUFWICKELN EINES SYNTHETISCHEN FADENS**
METHOD AND DEVICE FOR MELT SPINNING, TREATING AND WINDING A SYNTHETIC THREAD
PROCÉDÉ ET DISPOSITIF DE FILATURE PAR EXTRUSION, DE TRAITEMENT ET D'ENROULEMENT D'UN FIL SYNTHÉTIQUE

(30) Priorität: 23.03.2007 DE 102007013985
(43) Veröffentlichungstag der Anmeldung: 09.12.2009
(73) Patentinhaber: Oerlikon Textile GmbH & Co. KG, 42897 Remscheid (DE)
(72) Erfinder: KALIES, Stefan, 24582 Hoffeld (DE); LENNEMANN, Friedrich, 24534 Neumünster (DE)
(74) Vertreter: Kahlhöfer, Hermann
(86) Internationale Anmeldenummer: PCT/EP2008/053028
(87) Internationale Veröffentlichungsnummer: WO 2008/116759

(56) Entgegenhaltungen:
- WO-A-2005/033697
- WO-A-2005/052226
- WO-A-2007/128498
- DE-C- 858 005
- US-A- 5 844 494

## Beschreibung

Die Erfindung betrifft ein Verfahren zum Schmelzspinnen, Behandeln und Aufwickeln eines synthetischen Fadens gemäß dem Oberbegriff des Anspruchs 1 sowie eine Vorrichtung zum Schmelzspinnen, Behandeln und Aufwickeln eines synthetischen Fadens gemäß dem Oberbegriff des Anspruchs 9.

Bei der Herstellung von synthetischen Fäden ist es bekannt, dass aus einer Polymerschmelze eine Vielzahl von Filamenten extrudiert werden, die nach Durchlauf einer Kühlstrecke zu dem Faden zusammengeführt werden. Anschließend erfolgt eine weitere Behandlung im Wesentlichen durch Verstreckung, Präparierung und Verwirbelung, um anschließend den Faden zu einer Spule aufzuwickeln. Die Einrichtungen derartiger Vorrichtungen erstrecken sich üblicherweise über mehrere Etagen, so dass der Faden über mehrere Etagen geführt werden muss. Insbesondere bei Prozessbeginn ergeben sich dadurch aufwändige Bedienungen, um den Faden nacheinander in der Behandlungseinrichtung und der Aufwickeleinrichtung anlegen zu können.

So ist beispielsweise aus der DE 103 55 294 Al ein Verfahren und eine Vorrichtung bekannt, bei welcher eine Spinneinrichtung zum Extrudieren und Abkühlen eines Fadens, eine Behandlungseinrichtung zum Behandeln des Fadens und eine Aufwickeleinrichtung zum Aufwickeln des Fadens zu einer Spule etagenförmig übereinander angeordnet sind. Dabei bilden die Einrichtungen entlang einer Maschinenlängsseite eine Mehrzahl von Herstellungspositionen zum gleichzeitigen Aufwickeln einer Vielzahl von Fäden. Um eine möglichst bedienungsfreundliche Fadenführung und Anordnung zu erhalten sind innerhalb der Spinneinrichtung die Spinndüsen in mehrere Längsmodule aufgeteilt. Somit lässt sich bei doppelseitiger Anordnung der Bedienung der Spinndüsen in den Spinneinrichtungen verbessern.

In der Praxis sind jedoch die Bedienungsanwendungen bei der Herstellung von synthetischen Fäden im Bereich der Behandlungseinrichtung und der Aufwickeleinrichtung wesentlich häufiger auszuführen, da bei einem Fadenbruch jeweils ein Neuanlegen des Fadens erforderlich wird. Unabhängig davon, ob die Behandlungseinrichtung und die Aufwickeleinrichtung übereinander angeordnet sind, wie aus der DE 103 55 294 A1 bekannt ist, oder wie beispielsweise aus der EP 0 718 424 B1 verschachtelt zueinander angeordnet sind, ergeben sich insbesondere im Bereich der Behandlungseinrichtungen Bedienungshöhen, die nur durch Einbindung einer zusätzlichen Etage oder durch zusätzliche Hilfsmittel zu überbrücken sind.

Aus dem Stand der Technik sind beispielsweise aus der WO 2004/015173 Vorrichtungen bekannt, die eine besonders kompakte Bauweise zwischen der Aufwickeleinrichtung und der Behandlungseinrichtung vorsehen, um die Bedienung beider Einrichtungen aus einer Bedienplattform heraus vornehmen zu können. Derartige Verfahren und Vorrichtungen sind jedoch nur in den Fällen geeignet, bei welcher die Behandlungseinrichtung möglichst wenige Einzelaggregate und somit möglichst geringe Führungsstrecken des Fadens erfordern. Für den Fall, dass beispielsweise der synthetische Faden in der Behandlungseinrichtung neben der Verstreckung eine zusätzliche Texturierung erhalten soll, können derartige Verfahren und Vorrichtungen nicht verwendet werden. Neben den zum Verstrecken erforderlichen Galetten werden in der Behandlungseinrichtung zusätzliche Vorrichtungen, wie beispielsweise eine Texturierdüse, eine Kühltrommel, Relaxiongaletten, Verwirbelungseinrichtungen benötigt.

Es ist nun Aufgabe der Erfindung, ein Verfahren und eine Vorrichtung zum Schmelzspinnen, Behandeln und Aufwickeln eines synthetischen Fadens der gattungsgemäßen Art bereitzustellen, bei welcher die Behandlungseinrichtung und Aufwickeleinrichtung in möglichst einfacher Art und Weise bedienbar sind.

Ein weiteres Ziel der Erfindung ist es, bei Prozessunterbrechungen ein schnelles Anlegen der Fäden der Behandlungseinrichtung und der Aufwickeleinrichtung zu ermöglichen.

Diese Aufgabe wird erfindungsgemäß durch ein Verfahren mit den Merkmalen nach Anspruch 1 sowie durch eine Vorrichtung mit den Merkmalen nach Anspruch 9 gelöst.

Vorteilhafte Weiterbildungen der Erfindung sind durch die Merkmale und Merkmalskombinationen der jeweiligen Unteransprüche definiert.

Die Erfindung zeichnet sich dadurch aus, dass die Bedienungen der Behandlungseinrichtung und der Aufwickeleinrichtung voneinander getrennt sind. So können die manuellen und automatisierten Vorgänge bei der Bedienung der Behandlungseinrichtung und bei der Bedienung der Aufwickeleinrichtung individuell berücksichtigt und umgesetzt werden. Die Verknüpfung zwischen der Bedienung der Behandlungseinrichtung und der Bedienung der Aufwickeleinrichtung wird hierbei vorteilhaft durch eine Fadenüberwachung mittels Fadenwächters in einem Übergangsbereich zwischen der Behandlungseinrichtung und der Aufwickeleinrichtung vorgenommen. Somit lässt sich beispielsweise trotz unterschiedlicher Bedienplattformen eine im Wesentlichen nacheinander verzögerungsfreie Bedienung der Behandlungseinrichtung und der Aufwickeleinrichtung realisieren. So kann beispielsweise die Bedienung der Aufwickeleinrichtung erst freigegeben werden, nachdem der Faden vom Fadenwächter erfasst und erkannt ist.

Um insbesondere beim Prozessstart den Faden möglichst schnell anzulegen, ist die Verfahrensvariante besonders vorteilhaft, bei welcher der Faden bei einem Prozessstart in dem Übergangbereich automatisiert zu der Aufwickeleinrichtung übergeben wird. Damit lässt sich unmittelbar nach Beendigung der Bedienung der Behandlungseinrichtung der Faden übernehmen, um den Faden der Bedienung der Aufwickeleinrichtung zuzuführen.

Hierbei ist besonders vorteilhaft, die Ausgestaltung der Erfindung dadurch, dass die Bedienung der Aufwickeleinrichtung beim Prozessstart zum Anlegen des Fadens und beim Wechseln einer gewickelten Spule automatisiert ausgeführt wird. Die erfindungsgemäße Vorrichtung weist hierzu eine Aufwickeleinrichtung mit zumindest zwei Spulspindeln in einer Wickelstelle, die abwechselnd in einer Betriebsposition zum Wickeln einer Spule gehalten sind, sowie mehrere Hilfseinrichtungen zum Anlegen des Fadens und zum Spulenwechsel auf. So können beispielsweise alle manuelle Arbeiten, die insbesondere beim Umschlingen von Galetten und Einlegen in Verwirbelungseinrichtungen erforderlich sind, von der oberen Bedienplattform herausgeführt werden. Die weitere Bedienung in der unterhalb der Bedienplattform angeordneten Aufwickeleinrichtung erfolgt automatisiert, so dass eine Bedienperson keinen Wechsel der Bedienplattformen bei Prozessstart vornehmen muss.

Zur Überwachung des Fadens wird gemäß einer vorteilhaften Weiterbildung der Erfindung vorgeschlagen, eine Fadenspannung an dem Faden mittels eines Fadenspannungsmessers zu erfassen. Die Fadenspannung hat sich als besonders vorteilhaftes Kriterium herausgestellt, um sowohl Anlegevorgänge als auch Wickelvorgänge bei Prozessbeginn zu überwachen. So werden beispielsweise beim Erstanlegen eines Fadens in einer Aufwickeleinrichtung Hilfsfadenführer verwendet, um den Faden in vorbestimmte Führungsbahnen auszulenken. Hierbei treten Änderungen der Fadenspannung auf, die üblichen Grenzwerte nicht überschreiten sollten. Des Weiteren ist insbesondere bei einem Prozesswechsel die beim Aufwickeln des Fadens erzeugten Wickelspannungen zu überwachen, da zu hohe Wickelspannungen zu einer ungewollt festen Wicklung und somit zu Ausbauchungen bei den Spulen führen können.

Somit ist die Weiterbildung der Erfindung besonders vorteilhaft, bei welcher in Abhängigkeit von den durch den Fadenwächter bereitgestellten Fadenspannungsmesswert ein oder mehrere Steuerbefehle zur Steuerung der Behandlungseinrichtungen und/oder der Aufwickeleinrichtungen generiert werden. Somit lassen sich sehr schnell Fehlbedienungen oder Fehleinstellungen in der Aufwickeleinrichtung oder der Behandlungseinrichtung erkennen und durch entsprechende Steuerbefehle korrigieren.

Besonders vorteilhaft ist die Verfahrensvariante, bei welcher der Fadenspannungswert mit einem hinterlegten Grenzwert verglichen wird und bei welchem bei Überschreitung des Grenzwertes der Steuerbefehl zur Steuerung der Behandlungseinrichtung und/oder der Aufwickeleinrichtung ausgelöst wird.

Die insbesondere zum Prozessbeginn durch den Fadenwächter bzw. den Fadenspannungssensor erfassten Messwerte lassen sich vorteilhaft auch während des gesamten Betriebes zur Überwachung des Prozesses nutzen. So lassen sich beispielsweise gemäß einer vorteilhaften Weiterbildung die Fadenspannungswerte bei Einhaltung des Grenzwertes gemeinsam mit einer Zeit und einer Ortsangabe in einem Datenspeicher hinterlegen. Derartige Daten können sowohl zur Kennzeichnung einer Spulenqualität als auch zur Kennzeichnung und Überwachung des gesamten Prozesses genutzt werden.

Für den Fall, dass der Fadenspannungssensor keine Fadenspannung an einem Faden sensiert, lässt sich ebenfalls gemäß einer vorteilhaften Weiterbildung der Erfindung dazu nutzen, um den Prozess zu unterbrechen. In der Regel lassen sich derartige Nullmesswerte nur durch das Fehlen eines Fadens erklären, so dass ein Steuerbefehl zum Durchtrennen des Fadens in einem Einlaufbereich zu den Behandlungseinrichtungen und/oder ein Steuerbefehl zu einer Neubedienung der Behandlungseinrichtung und der Aufwickeleinrichtung ausgelöst wird. Diese Weiterbildung der Erfindung stellt somit eine besonders vorteilhafte Möglichkeit, um während des Prozesses einen möglichen Fadenbruch schnell zu erkennen.

Um trotz der Trennung zwischen der Bedienung der Behandlungseinrichtung und der Bedienung der Aufwickeleinrichtung insbesondere bei Prozessstart oder Prozessunterbrechungen ein schnelles Anlegen zu erhalten, ist die erfindungsgemäße Weiterbildung der Vorrichtung bevorzugt verwendet, bei welcher eine Durchlassöffnung gegenüber der Aufwickeleinrichtung in der oberen Bedienplattform enthalten ist. Zur automatisierten Übergabe des Fadens an die Aufwickeleinrichtung ist der Durchlassöffnung ein beweglicher Fadenführer zugeordnet. Damit lässt sich der Faden nach der Bedienung der Behandlungseinrichtung unmittelbar durch den Fadenführer übernehmen und zur Aufwickeleinrichtung zuführen.

Zur Automatisierung des Anlegevorgangs in der Aufwickeleinrichtung ist diese bevorzugt mit zumindest zwei Spulspindeln ausgebildet, denen mehrere Hilfseinrichtungen zum Anlegen des Fadens und zum Wechseln der Spulen zugeordnet sind. Derartige Aufwickeleinrichtungen sind als Spulrevolverköpfe bekannt, bei welchen die Spulspindel an einem Drehteller geführt sind, um diese abwechselnd in eine Betriebsposition und ein Wechselposition zu führen.

Um die durch Fadenspannungssensor bereitgestellten Messsignale möglichst schnell und direkt in Steuerbefehle umsetzen zu können, ist eine Steuereinrichtung vorgesehen, die mit mehreren Steuergeräten verbunden ist, wobei zumindest eines der Steuergeräte der Behandlungseinrichtung und ein zweites Steuergerät der Aufwickeleinrichtung zugeordnet ist. Damit können beispielsweise bei Feststellung einer zu hohen Wickelspannung die Wickelgeschwindigkeit in der Aufwickeleinrichtung entsprechend angepasst werden.

Darüber hinaus ist die Steuereinrichtung mit einem Steuergerät gekoppelt, das eine Fadenschneid-Absaugeinrichtung zwischen der Spinneinrichtung und der Behandlungseinrichtung steuert. Damit können Fadenbrüche schnell behoben werden.

Bei einer automatisierten Ausführung der Bedienung der Aufwickeleinrichtung ist die Weiterbildung der erfindungsgemäßen Vorrichtung besonders vorteilhaft, bei welcher in der unteren Bedienplattform eine Doffereinrichtung angeordnet ist, welche der Aufwickeleinrichtung zur Abnahme und Abtransport der Spulen zugeordnet ist.

Das erfindungsgemäße Verfahren und die erfindungsgemäße Vorrichtung sind besonders geeignet, um schmelzgesponnene Fäden nach eine einstufigen oder mehrstufigen Behandlung kontinuierlich zu Spulen aufzuwickeln, wobei die bedienungsfreundliche Ausbildung der Einrichtungen insbesondere die Vermeidung von Größeren Produktionsunterbrechungen gewährleistet. Die Behandlungsaggregate der Behandlungseinrichtung können hierbei durch Galetten, Verwirbelungsvorrichtungen, Präparationsvorrichtungen, Absaugvorrichtungen und Kombinationen solcher Aggregate enthalten. Besonders vorteilhaft lässt sich das erfindungsgemäße Verfahren und die erfindungsgemäße Vorrichtung auch zur Herstellung gekräuselter Fäden einsetzen. Somit weist die Behandlungseinrichtung zusätzliche Behandlungsaggregate, wie beispielsweise Texturierdüsen und Kühltrommeln auf.

Nachfolgend wird das erfindungsgemäße Verfahren und die erfindungsgemäße Vorrichtung anhand einiger Ausführungsbeispiele unter Bezug auf die beigefügten Figuren näher erläutert.

Es stellen dar
Fig. 1
   und
Fig. 2 schematisch mehrere Ansichten eines ersten Ausführungsbeispiel der erfindungsgemäßen Vorrichtung
Fig. 3 schematisch eine Ansicht einer Aufwickeleinrichtung des Ausführungsbeispiels aus Fig. 1 und Fig. 2
Fig. 4
   und
Fig. 5 schematisch mehrere Ansichten eines weiteren Ausführungsbeispiels der erfindungsgemäßen Vorrichtung.

In Fig. 1 und Fig. 2 ist ein erstes Ausführungsbeispiel der erfindungsgemäßen Vorrichtung zum Schmelzspinnen, Behandeln und Aufwickeln von einem synthetischen Faden in mehreren Ansichten gezeigt. In Fig. 1 ist schematisch eine Vorderansicht und in Fig. 2 schematisch eine Seitenansicht der Vorrichtung dargestellt. Insoweit kein ausdrücklicher Bezug zu einer der Figuren gemacht ist, gilt die nachfolgende Beschreibung für beide Figuren.

Die Vorrichtung wird in diesem Ausführungsbeispiel durch eine Spinneinrichtung 1, eine Behandlungseinrichtung 8 und eine Aufwickeleinrichtung 9 gebildet, die etagenförmig übereinander angeordnet sind. Die Spinneinrichtung 1, die Behandlungseinrichtung 8 und die Aufwickeleinrichtung 9 bilden eine Herstellungsposition, wobei üblicherweise eine Mehrzahl von derartigen Herstellungspositionen nebeneinander zu einer Maschinenlängsseite angeordnet sind.

Die Spinneinrichtung 1 weist in der Herstellungsposition zwei Spinndüsen 2.1 und 2.2 auf. Die Spinndüsen 2.1 und 2.2 sind an einer Unterseite eines beheizten Spinnbalkens 6 gehalten. Der Spinnbalken 6 ist über eine Schmelzezuführung mit einer hier nicht dargestellten Schmelzequelle verbunden. Durch die Schmelzezuführung 7 wird eine Polymerschmelze durch ein hier nicht näher dargestelltes Verteilsystem mit zugeordneten Spinnpumpen auf die einzelnen Spinndüsen 2.1 und 2.2 verteilt.

Unterhalb des Spinnbalkens 6 ist eine Kühlvorrichtung 3 angeordnet, die jeweils mit einem Spinnschacht 4 zusammenwirkt. Die Kühlvorrichtung 3 ist als Querstromanblasung ausgebildet, bei welcher ein quer gerichteter Kühlluftstrom zur Abkühlung der frisch extrudierten Filamente erzeugt wird. An dieser Stelle sei jedoch ausdrücklich erwähnt, dass auch andere hier nicht dargestellte Kühlprinzipien zur Abkühlung der Filamente innerhalb des Spinnschachtes genutzt werden könnten, so lassen sich auch so genannte Blaskerzen, bei welcher ein von innen nach außen gerichteter Kühlluftstrom erzeugt wird, zur Abkühlung der Filamente nutzen.

Unterhalb der Spinneinrichtung 1 ist die Behandlungseinrichtung 8 angeordnet. Die Behandlungseinrichtung 8 weist eine Präparationsvorrichtung 8.1 und eine Streckvorrichtung 8.2 auf. Die Streckvorrichtung 8.2 ist der Präparationseinrichtung 8.1 nachgeordnet und wird durch ein Abzugsgalettenduo 14 und ein Streckgalettenduo 15 gebildet. Das Abzugsgalettenduo 14 und das Streckgalettenduo 15 weisen jeweils zumindest eine angetriebene Galette auf, an dessen Umfang die Fäden 24.1 und 24.2, die jeweils durch Zusammenführen der Filamente gebildet sind, in mehrfachen Umschlingungen geführt sind.

Die Präparationsvorrichtung 8.1, die beispielsweise als Stiftpräparation oder wie hier dargestellt als Walzenpräparation ausgebildet sein kann, ist unmittelbar dem Auslass des Spinnschachtes 4 zugeordnet und mit einem Konvergenzfadenführer 5 kombiniert. Der Konvergenzfadenführer 5 führt die Filamente einer Spinndüse 2.1 oder 2.2 zu einem Faden 24.1 oder 24.2 zusammen.

Die Streckvorrichtung 8.2 der Behandlungseinrichtung 8 ist an einer Gestellwand 26 angeordnet. Hierbei ragen die für die Fadenführung maßgeblichen Bauteile der Behandlungsaggregate 8.2 auf eine Vorderseite der Gestellwand 26 hervor. Die elektrischen Antriebe und Steuerung sind dabei gegenüberliegend auf der Rückseite der Gestellwand 26 angeordnet.

Im oberen Bereich der Gestellwand 26 ist eine Fadenschneid-Absaugeinrichtung 12 angeordnet. Derartige Einrichtungen, die auch als Fadenhacker bezeichnet werden, weisen Mittel zum Durchtrennen der Fäden und zum Absaugen der Fäden auf, um während eines Fadenbruchs das Extrudieren der Polymerschmelze durch die Spinndüse kontinuierlich fortzuführen. Derartige Fadenschneid-Absaugeinrichtungen 12 sind allgemein bekannt und beispielsweise in der EP 1 049 823 B1 beschrieben, so dass weitere Erläuterungen an dieser Stelle entbehrlich sind.

Der Fadenschneid-Absaugeinrichtung 12 ist ein Sammelfadenführer 11 zugeordnet, welcher die Fäden 24.1 und 24.2 auf einen engeren Fadenabstand für die nachfolgende Behandlung zusammenführt.

Die Aufwickeleinrichtung 9 ist ebenfalls an der Gestellwand 26 gehalten. Die Gestellwand 26 kann hierzu einteilig oder auch mehrteilig ausgebildet sein.

In dem Übergangsbereich zwischen der Behandlungseinrichtung 8 und der Aufwickeleinrichtung 9 ist an der Gestellwand 6 ein Fadenwächter 13 angeordnet. Der Fadenwächter 13 ist in diesem Ausführungsbeispiel als Fadenspannungssensor ausgebildet, welcher eine Fadenspannung in einem der Fäden 24.1 und 24.2 erfasst. Den Fäden 24.1 und 24.2 ist hierbei jeweils ein Fadenspannungssensor 13.1 und 13.2 zugeordnet. Die Fadenspannungssensoren 13.1 und 13.2 sind über eine Signalleitung mit einer Steuereinrichtung 37 verbunden.

Die Aufwickeleinrichtung 9 weist eine Wickelstelle auf, die zum Aufwickeln der beiden Fäden 24.1 und 24.2 zwei angetriebene Spulspindeln 21.1 und 21.2 aufweist. Die Spulspindeln 21.1 und 21.2 sind an einem drehbaren Spindelträger 20 gehalten. Durch den Spindelträger 20 werden die Spulspindeln 21.1 und 21.2 abwechselnd zwischen einer Betriebsstellung und einer Wechselstellung geführt. In der Betriebsstellung wirken die Spulspindeln 21.1 und 21.2 mit einer Andrückwalze 23 und einer Changiereinrichtung 22 zusammen, um die Fäden 24.1 und 24.2 zu jeweils einer Spule 25.1 und 25.2 zu wickeln.

In der Wickelstelle sind den Spulspindeln 21.1 und 21.2 Hilfseinrichtungen 38 zugeordnet, um einen Spulenwechsel selbsttätig ausführen zu können. Die Hilfseinrichtungen 38, die als Beispiel durch eine Abschiebegabel für Spulen gebildet ist, weisen zudem einen Anlegearm 29 auf, der seitlich neben den Spulspindeln 21.1 und 21.2 gehalten ist und in einer schwenkbaren Achse das Erstanlegen eines Fadens unterstützt. Die Funktion des Anlegearmes 39 wird nachfolgend noch näher erläutert.

An der Rückseite der Gestellwand 26 sind die den Behandlungsaggregaten und der Aufwickeleinrichtung zugeordneten Antriebs- und Steueraggregate angeordnet. Beispielhaft sind in Fig. 2 hierzu das den Antrieben und Aktoren der Aufwickeleinrichtung 9 zugeordnete Steuergerät 46.1, das Steuergerät 46.2 der Antriebe der Streckvorrichtung 8.2 und das Steuergerät 46.3 der Aktoren der die Fadenschneid-Absaugeinrichtung 12 gezeigt. Die Steuergeräte 46.1, 46.2 und 46.3 sind mit der Steuereinrichtung 37 verbunden. Die Steuereinrichtung 37 verfügt zusätzlich über eine Visualisierungseinrichtung 47, die beispielsweise durch einen Monitor gebildet sein kann.

Das Steuergerät 46.1 ist den Antrieben der Aufwickeleinrichtung 9 insbesondere der Spulspindeln 21.1 und 21.2 zugeordnet.

Zur Bedienung der Herstellungsposition zu Prozessstart beim Anlegen eines Fadens in die Behandlungseinrichtung 8 und in die Aufwickeleinrichtung 9 ist an der Maschinenlängsseite eine obere Bedienplattform 27 in Höhe zwischen der Behandlungseinrichtung 8 und der Aufwickeleinrichtung 9 sowie eine untere Bedienplattform 45 unmittelbar vor der Aufwickeleinrichtung 9 angeordnet. Die Bedienplattformen 27 und 45 erstrecken sich über die gesamte Länge der Maschinenlängsseite, so dass eine Bedienperson beispielsweise aus der oberen Bedienplattform 27 heraus alle erforderlichen Arbeitsgänge zum Anlegen des Fadens oder zur Wartung der Behandlungsaggregate 8.1 und 8.2 ausführen kann. So lassen sich beim Anspinnen die an dem Spinnschacht 4 austretenden Fäden 24.1 und 24.2 beispielsweise durch eine manuell geführte Saugpistole übernehmen und nacheinander in die Behandlungsaggregate 8.1 und 8.2 anlegen. Durch die erhöhte Position der oberen Bedienplattform 27 in der Maschinenlängsseite lassen sich sämtliche Arbeitsoperationen zur Bedienung der Behandlungseinrichtung durch eine Bedienperson ausführen.

Im Bereich der Wickelstelle der Aufwickeleinrichtung 9 weist die obere Bedienplattform 27 eine Durchlassöffnung 28 auf, die eine Fadenübergabe sowie einen Fadenlauf während eines Anlegevorganges ermöglicht. Zur Fadenübergabe an die unterhalb der unteren Bedienplattform 27 ausgebildeten Wickelstelle ist der Wickelstelle ein beweglicher Fadenführer 29 zugeordnet. Der bewegliche Fadenführer 29 lässt sich zwischen einer Bedienposition und einer Anlegeposition führen. In Fig. 1 und Fig. 2 ist der Fadenführer 29 in einer Bedienposition in der Nähe der Durchlassöffnung 28 gezeigt. Der bewegliche Fadenführer 29 ist in diesem Ausführungsbeispiel durch ein Umlenkmittel 31 gebildet, das auskragend mit einem Führungsschlitten 32 verbunden ist. Das Umlenkmittel 31 kann beispielsweise durch einen Umlenkstift oder eine Umlenkrolle gebildet sein. Der Führungsschlitten 32 ist in vertikaler Richtung an einer Führungsschiene 33 geführt und lässt sich somit zwischen der Bedienposition und einer unteren Anlegeposition verfahren. Zur weiteren Erläuterung der Funktion des beweglichen Fadenführers 29 wird nachfolgend noch näher eingegangen.

In Fig. 3 ist ein Ausführungsbeispiel der Wickelstelle der Aufwickeleinrichtung 9 der Fig. 1 und 2 in einer Situation gezeigt, in welcher die Fäden 24.1 und 24.2 zu Prozessbeginn an einer der Spulspindeln zum Aufwickeln einer Spule angelegt wird. Die Situation ist hierbei am Fadenlauf eines Fadens dargestellt.

Zu Beginn des Anlegevorgangs ist der bewegliche Fadenführer 29 in der Nähe der Durchlassöffnung 28 in seiner Bedienstellung gehalten. Zur Fadenführung weist der Fadenführer 29 ein Umlenkmittel 31 auf, das an dem Führungsschlitten 32 gehalten ist. Nun werden die Fäden 24.1 und 24.2 über eine manuell geführte Saugpistole 34 aus der oberen Bedienplattform 27 heraus kontinuierlich aus der Spinneinrichtung 1 abgezogen und zu einem Abfallbehälter geführt. Zunächst werden die Fäden 24.1 und 24.2 in die Behandlungsaggregate 8.1 und 8.2 der Behandlungseinrichtung 8 nacheinander eingelegt, um am Ende in den Fadenwächter 13 sowie einem Kopffadenführer 30 eingefädelt zu werden. Dann führt eine Bedienperson die Saugpistole 34 mit den Fäden 24.1 und 24.2 in einer Schlinge um das Umlenkmittel 31 und verharrt mit der Saugpistole 34 in einer Wartestellung an der oberen Bedienplattform 27. Die Fäden 24.1 und 24.2 sind dadurch in den beweglichen Fadenführer 29 eingefädelt. Durch Bedienelemente im Bereich der Behandlungseinrichtung 8 löst die Bedienperson den Antrieb des Führungsschlittens 32 aus, so dass sich der Fadenführer 29 aus der Bedienposition in die Anlegeposition vertikal nach unten in Richtung der unteren Bedienplattform 45 bewegt. Die Anlegeposition ist in Fig. 3 im unteren Bereich der Führungsschiene 33 gestrichelt gezeigt. Hierbei wird das Führungsende des Fadenführers 29 in der Nähe der Spulspindel 21.1 und 21.2 gehalten. Der Fadenlauf zwischen dem Kopffadenführer 30, dem Umlenkstift 31 und der Saugpistole 34 ist ebenfalls gestrichelt eingezeichnet, wobei die Fäden 24.1 und 24.2 in dem Fadenwächter 13 geführt und überwacht werden. Nun wird im weiteren Verlauf des Anlegevorganges der Anlegearm 39 der Hilfseinrichtung 38 aktiviert, so dass ein Führungsende 40 des Anlegearmes 39 mit zunehmendem Schwenkwinkel in den Fadenlauf der zwischen dem Kopffadenführer 30 und dem Umlenkmittel 31 geführten Fäden 24.1 und 24.2 zutrifft. Das Führungsende 40 des Anlegearmes 39 greift die Fäden und lenkt diese in Richtung der Spulspindel 21.1 aus. Die Spulspindel 21.1 hält zwei Spulhülsen mit je einem Fangmittel, so dass die Fäden 24.1 und 24.2 ergriffen und durchtrennt werden. Die Spulreise der Wickelstelle 10.1 beginnt.

Somit lässt sich die Bedienung der Aufwickeleinrichtung 9 automatisiert ausführen, ohne dass die Bedienperson sich in die untere Bedienplattform 45 zum Anlegen der Fäden begibt. Die vor der Aufwickeleinrichtung 9 ausgebildete untere Bedienplattform 45 wird im Wesentlichen nur zum Abtransport der gewickelten Spulen genutzt. Ebenso lassen sich aus der unteren Bedienplattform 45 alle Bedienungen der Aufwickeleinrichtung 9 im Fall einer Wartung oder im Fall eines Fadenwickels ausführen. Die manuelle Bedienung der Vorrichtung unterhalb der Spinneinrichtung 1 erfolgt im Wesentlichen aus der oberen Bedienplattform 27 heraus.

Während des Anlegevorganges und während des Aufwickelns der Fäden wird eine Fadenspannung an den Fäden 24.1 und 24.2 in den Fadenwächter 13 gemessen. Wie bereits in Fig. 2 dargestellt ist, werden die Messsignale des Fadenwächters 13 der Steuereinrichtung 37 aufgegeben. Innerhalb der Steuereinrichtung 37 werden die Fadenspannungsmesswerte der Fadenspannungssensoren 13.1 und 13.2 überwacht. Bei der Überwachung wird zunächst registriert, ob die Fadenspannungssensoren 13.1 und 13.2 einen Fadenspannungsmesswert bzw. einen Fadenlauf signalisieren. Für den Fall, dass kein Fadenspannungsmesswert erfasst wird, liegt ein Fehlverhalten beispielsweise durch einen Fadenbruch vor. In diesem Fall wird in der Steuereinrichtung 37 ein Steuerbefehl generiert und unmittelbar dem Steuergerät 46.3 zugeführt. Über das Steuergerät 46.3 wird die Fadenschneid-Absaugeinrichtung 12 aktiviert, um die Fäden 24.1 und 24.2 unterhalb der Spinneinrichtung 1 zu durchtrennen und über eine Absaugung einem Gamabfallbehälter zuzuführen. Gleichzeitig lässt sich über die Steuereinrichtung 37 weitere Steuerbefehle generieren, um zunächst über die Steuergeräte 46.1 und 46.2 eine Abschalten der Streckvorrichtung 8.2 und der Aufwickeleinrichtung 9 einzuleiten. Über eine mit der Steuereinrichtung 37 verbundene Visualisierungseinrichtung 47 kann einer Bedienperson signalisiert werden, dass in der Herstellungsposition ein Fadenbruch aufgetreten ist und die Bedienung der Behandlungseinrichtung 8und die Bedienung der Aufwickeleinrichtung 9 zum Neuanlegen des Fadens erforderlich ist. Neben der als Monitor dargestellten Visualisierungseinrichtung 47 könnte diese zusätzliche Signalgeber aufweisen, die unmittelbar der Herstellungsposition zugeordnet sind und durch akustische oder optische Signale den Fadenbruch in der Herstellungsposition anzeigen.

Für den Fall, dass durch die Fadenspannungssensoren 13.1 und 13.2 an den Fäden 24.1 und 24.2 Fadenspannungsmesswerte erfasst und der Steuereinrichtung 37 aufgegeben werden, wird ein Vergleich der Messwerte mit einem hinterlegten Grenzwert für die Fadenspannung durchgeführt. Der für die Fadenspannung in der Steuereinrichtung 37 hinterlegte Grenzwert ist derart gewählt, dass beim Aufwickeln des Fadens zu einer Spule eine maximale Wickelspannung nicht überschritten wird. Insbesondere bei Prozessumstellungen können Zustände auftreten, bei welchen der Faden mit einer überhöhten Wickelspannung gewickelt wird. In diesen Fällen wird in der Steuereinrichtung 37 eine Überschreitung des Grenzwertes der Fadenspannung ermittelt und ein Steuerbefehl zur Steuerung der Behandlungseinrichtung 8 und / oder der Aufwickeleinrichtung 9 ausgelöst. So lässt sich beispielsweise über das Steuergerät 46.1 unmittelbar der Antrieb der Spulspindel 21.1 oder 21.2 derart ansteuern, dass eine verminderte Wickespannung beim Aufwickeln des Fadens 24.1 und 24.2 entsteht. Alternativ könnte jedoch auch die Streckvorrichtung 8.2 und hierbei insbesondere die Antriebe der Galetten 14 und 15 gesteuert werden, um der Wickelspannung durch Erhöhung der Fadengeschwindigkeit gegenzuwirken.

Für den Fall, dass die Überhöhung der Wickelspannung zu einer unzulässigen gewickelten Spule führt, besteht jedoch auch die Möglichkeit, dass die Steuereinrichtung 37 unmittelbar das Steuergerät 46.3 ansteuert, um die Fadenschneid-Absaugeinrichtung 12 zu aktivieren. Alternativ könnten jedoch auch die Steuergeräte 46.1 genutzt werden, um einen Spulenwechsel in der Aufwickeleinrichtung 9 einzuleiten. Derartige Steuerfolgen können jedoch auch zunächst über die Visualisierungseinrichtung 47 einer Bedienperson angezeigt werden, welche dann die erforderlichen Steuerbefehle auswählt.

In den Figuren 4 und 5 ist ein weiteres Ausführungsbeispiel der erfindungsgemäßen Vorrichtung in mehreren Ansichten gezeigt. In Fig. 4 ist die Vorrichtung schematisch in einer Vorderansicht und in Fig. 5 schematisch in einer Seitenansicht dargestellt. Insoweit kein ausdrücklicher Bezug zu einer der Figuren gemacht ist, gilt die nachfolgende Beschreibung für beide Figuren.

Das Ausführungsbeispiel nach Fig. 4 und Fig. 5 ist im Wesentlichen identisch zu dem Ausführungsbeispiel nach Fig. 1 und 2. Insoweit wird nachfolgend nur der Unterschied erläutert und ansonsten auf die vorgenannte Beschreibung Bezug genommen.

Bei der in Fig. 4 und 5 dargestellten erfindungsgemäßen Vorrichtung sind die Spinneinrichtung 1, die Behandlungseinrichtung 8 und die Aufwickeleinrichtung 9 zu einer einfädigen Fadenführung pro Herstellungsposition kombiniert. Die Spinneinrichtung enthält hierbei in der Herstellungsposition drei Spinndüsen 2.1, 2.2 und 2.3, die an einer Unterseite eines beheizten Spinnbalkens 6 gehalten sind. Die Spinndüsen 2.1, 2.2 und 2.3 sind über getrennte Schmelzezuführungen 7.1, 7.2 und 7.3 mit mehreren hier nicht dargestellten Schmelzequellen verbunden. Durch jede der Schmelzequellen wird jeweils eine Polymerschmelze bereitgestellt, die in jeder der Spinndüse 2.1, 2.2 und 2.3 zu jeweils einer Filamentschar extrudiert wird. Hierbei können die Polymerschmelzen beispielsweise in unterschiedlichen Farben eingefärbt sein, um aus den drei Teilfäden einen so genannten Tricolorfaden zu erzeugen. Derartige Tricolorfäden werden insbesondere zur Herstellung von Teppichen benötigt. Die durch die Spinndüsen 2.1, 2.2 und 2.3 erzeugten Filamente werden zu einem Faden 24 zusammengeführt.

Die unterhalb des Spinnbalkens 6 angeordnete Kühlvorrichtung 3 ist identisch zu dem vorgenannten Ausführungsbeispiel ausgebildet.

Unterhalb des Spinnschachtes 4 ist die Behandlungseinrichtung 8 mit ihren Behandlungsaggregaten 8.1, 8.2, 8.3 und 8.4 angeordnet. Behandlungseinrichtung 8 weist somit jeweils eine Präparationsvorrichtung 8.1, eine Streckvorrichtung 8.2, eine Kräuseleinrichtung 8.3 und eine Relaxiervorrichtung 8.4 auf. Die Behandlungseinrichtungen 8.2, 8.3 und 8.4 sind an einer Gestellwand 26 gehalten. Im einzelnen wird die Streckvorrichtung 8.2 durch ein Abzugsgalettenduo 14 und ein Streckgalettenduo 15 gebildet, die auskragend an der Gestellwand 26 gehalten sind. Der Streckvorrichtung 8.2 folgt die Kräuseleinrichtung 8.3, die eine Texturierdüse 16 und eine Kühltrommel 17 enthält. Innerhalb der Texturierdüse 16 werden die Einzelfäden zu einem gemeinsamen Faden texturiert und als Fadenstopfen am Umfang der Kühltrommel 17 abgekühlt. Nach der Abkühlung wird der Faden aus dem Fadentopfen aufgelöst und über die Relaxiervorrichtung 8.4 der Aufwickeleinheit 9 zugeführt. Die Relaxiervorrichtung 8.4 enthält jeweils mehrere Relaxiergaletten 18.1 und 18.2, die jeweils aus einer angetriebenen Galette mit zugeordneter Überlaufrolle gebildet sind. Zwischen den Relaxiergaletten 18.1 und 18.2 ist eine Verwirbelungseinrichtung 19 angeordnet, um den Faden vor der Aufspulung zu kompaktieren.

Im Fadenlauf unterhalb der Relaxiervorrichtung 8.4 ist im Übergangsbereich zu der Aufwickeleinrichtung 9 ein Fadenwächter 13 vorgesehen. Der Fadenwächter 13 kann in diesem Fall ebenfalls als Fadenspannungssensor ausgebildet sein, um eine Fadenspannung an dem Faden 24 zu messen.

Unterhalb des Fadenwächters 13 ist die Aufwickeleinrichtung 9 angeordnet, die im Wesentlichen identisch zu dem vorgenannten Ausführungsbeispiel ist. Hierbei wird in der Wickelstelle nur ein Faden 24 zu einer Spule 25 gewickelt. Zur Erläuterung des Aufbaus und der Funktion der Wickelstelle wird zu der vorgenannten Beschreibung zu dem Ausführungsbeispiel nach Fig. 1 und 2 Bezug genommen.

In der Höhe zwischen der Behandlungseinrichtung 8 und der Aufwickeleinrichtung 9 ist die obere Bedienplattform 27 angeordnet, die gegenüber der Aufwickeleinrichtung 9 eine Durchlassöffnung 28 aufweist. Insoweit erfolgt die Fadenübergabe beim Erstanlegen über die Durchlassöffnung 28. Unterhalb der oberen Bedienplattform 27 ist die zweite untere Bedienplattform 45 unmittelbar vor der Aufwickeleinrichtung 9 angeordnet. Hierbei ragen die Spulspindeln 21.1 und 21.2 mit ihren freien Enden in Richtung der unteren Bedienplattform 45. Der unteren Bedienplattform 45 ist eine Doffereinrichtung 42 zugeordnet, welche einen voll automatischen Wechsel der Spulen 25 der Aufwickeleinrichtung 9 ausführt. Die Doffereinrichtung 42 weist hierzu eine der Wickelstelle zugeordnete Spulwechselvorrichtung 43 auf. Die Spulwechselvorrichtung 43 wirkt mit einer Spulentransporteinrichtung 44 zusammen, durch welche die von den Wickelstellen abgenommenen Spulen 25 abgeführt werden. Die Spulentransporteinrichtung 44 ist in diesem Ausführungsbeispiel als eine Hängebahn ausgebildet, die sich oberhalb der unteren Bedienplattform 45 erstreckt. Die Spulwechselvorrichtung 43 wird durch einen Schwenkarm gebildet, der beispielsweise die Zuführung der Hülsen übernimmt. Die Ausbildung der Doffereinrichtung 42 ist beispielhaft. So könnte die Spulentransporteinrichtung 44 auch durch ein Transportband in der unteren Bedienplattform 45 sein, auf welches die Spulen abgelegt werden.

In Fig. 5 sind die zur Steuerung der Antriebe und Aktoren vorgesehene Steuergeräte 46.1 bis 46.4 angeordnet, die beispielsweise mit den Galettenantrieben, dem Walzenantrieb der Kühltrommel, dem Changierantrieb, den Spindelantrieben der Spulspindeln sowie den Drehantrieben des Spindelträgers verbunden sind. Des Weiteren können hier noch weitere Aktoren und Sensoren den Behandlungsaggregat zugeordnet sein, die ebenfalls mit einem Steuergerät verknüpft sind. Zur Steuerung der Steuergeräte 46.1 bis 46.4 sind diese mit der Steuereinrichtung 37 verbunden. Die Steuereinrichtung 37 ist zur Bedienung mit einem Bedientableau 36 gekoppelt, das an der Vorderseite der Gestellwand 26 gehalten ist. Somit lassen sich alle Prozessaggregate durch eine Bedienperson über das Bedientableau 36 in ihrer Funktion ansteuern. Das Bedientableau 36 befindet sich hierbei im Bereich der Behandlungseinrichtung 8 oberhalb der oberen Bedienplattform 27.

Des Weiteren ist die Steuereinrichtung 37 mit einer zentralen Visualisierungseinrichtung 47 verbunden, die beispielsweise einer zentralen Steuereinheit zur Überwachung einer Mehrzahl von Herstellungspositionen zugeordnet ist.

Um bei einem Fadenriss in der Herstellungsposition die Spinneinrichtung 1 ohne Unterbrechung betreiben zu können, ist im Einlaufbereich der Behandlungseinrichtung 8 eine Fadenschneid-Absaugeinrichtung 12 vorgesehen. Die Fadenschneid-Absaugeinrichtung 12 ist mit dem Steuergerät 46.3 gekoppelt, um ggf. über die Steuereinrichtung 37 aktiviert zu werden.

Das in Fig. 4 und 5 dargestellte Ausführungsbeispiel der erfindungsgemäßen Vorrichtung ist im wesentlichen in seiner Funktion identisch zu dem vorgenannten Ausführungsbeispiel, um das erfindungsgemäße Verfahren insbesondere bei Prozessbeginn und bei Prozessunterbrechungen ausführen zu können, so dass auf die vorgenannte Beschreibung Bezug genommen wird.

Die während des Betriebes durch den Fadenwächter 13 erfassten Fadenspannungsmesswerte lassen sich in der Steuereinrichtung 37 vorteilhaft auch dazu nutzen, um die Qualität der gewickelten Spule oder die Qualität des Herstellungsprozesses des texturierten Fadens zu dokumentieren. Hierzu werden die Fadenspannungsmesswerte, die über den Fadenwächter 13 an dem Faden 24 gemessen werden, kontinuierlich der Steuereinrichtung 37 zugeführt. Innerhalb der Steuereinrichtung 37 werden die Fadenspannungsmesswerte in einem Vergleich einem hinterlegten Grenzwert gegenübergestellt. Für den Fall, dass der Grenzwert der Fadenspannung des Fadens 24 nicht überschritten wird, wird der Fadenspannungsmesswert mit einer Zeitangabe sowie einer Ortsangabe kombiniert und in dem Datenspeicher hinterlegt. Nach Fertigstellung einer Spule lassen sich somit beispielsweise die Daten der Fadenspannungsmessung auslesen und über Ausgabeeinheiten ausgeben. Die ausgebenden Daten können unmittelbar mit der Spule kombiniert werden. Durch statistische Auswertungen innerhalb der Steuereinrichtung 37 beispielsweise durch CV-Auswertungen lassen sich die über mehrere Spulreisen gewonnenen Daten vorteilhaft auch dazu nutzen, um Qualitätsmerkmale des Gesamtprozesses zu generieren.

Die in den Fig. 1 bis 5 dargestellten Ausführungsbeispiele der erfindungsgemäßen Vorrichtung sind in ihrer Ausbildung und Anordnung der Behandlungsaggregate und Aufwickeleinrichtungen beispielhaft. Grundsätzlich erstreckt sich das erfindungsgemäße Verfahren und die erfindungsgemäße Vorrichtung auch auf solche Einrichtungen, bei welcher das Anlegen und Wechseln der Spulen der Aufwickeleinrichtung durch manuelle Bedienung aus der unteren Bedienplattform herausgeführt werden.

### Bezugszeichenliste

- 1: Spinneinrichtung
- 2: Spinndüse
- 3: Kühlvorrichtung
- 4: Spinnschacht
- 5: Konvergenz-Fadenführer
- 6: Spinnbalken
- 7, 7.1, 7.2, 7.3: Schmelzezuführung
- 8: Behandlungseinrichtung
- 8.1: Präparationsvorrichtung
- 8.2: Streckvorrichtung
- 8.3: Kräuselvorrichtung
- 8.4: Relaxiervorrichtung
- 9: Aufwickeleinrichtung
- 10.1: Wickelstelle
- 11: Sammelfadenführer
- 12: Fadenschneid-Absaugeinrichtung
- 13: Fadenwächter
- 13.1, 13.2: Fadenspannungssensor
- 14: Abzugsgalettenduo
- 15: Streckgalettenduo
- 16: Texturierdüse
- 17: Kühltrommel
- 18.1, 18.2: Relaxiergalette
- 19: Verwirbelungseinrichtung
- 20: Spindelträger
- 21.1, 21.2: Spulspindel
- 22: Changiereinrichtung
- 23: Andrückwalze
- 24, 24.1, 24.2: Faden
- 25: Spule
- 26: Gestellwand
- 27: obere Bedienplattform
- 28: Durchlassöffnung
- 29: beweglicher Fadenführer
- 30: Kopffadenführer
- 31: Umlenkmittel
- 32: Führungsschlitten
- 33: Führungsschiene
- 34: Saugpistole
- 35: E-Baueinheit
- 36: Bedientableau
- 37: Steuereinrichtung
- 38: Hilfseinrichtung
- 39: Anlegearm
- 40: Führungsende
- 42: Doffereinrichtung
- 43: Spulenwechselvorrichtung
- 44: Spulentransportvorrichtung
- 45: untere Bedienplattform
- 46.1, 46.2, 46.3: Steuergerät
- 47: Visualisierungseinrichtung

## Patentansprüche

1. Verfahren zum Schmelzspinnen, Behandeln und Aufwickeln eines synthetischen Fadens, bei welchem der Faden nach dem Schmelzspinnen durch eine Behandlungseinrichtung abgezogen, gerührt und behandelt wird und bei welchem der Faden durch eine Aufwickeleinrichtung zu einer Spule aufgewickelt wird, wobei der Faden vom Schmelzspinnen bis zum Aufwickeln vertikal über mehrere Etagen geführt wird,
**dadurch gekennzeichnet, dass**
die Bedienung der Behandlungseinrichtung aus einer ersten oberen Bedienplattform heraus ausgeführt wird und dass die Bedienung der Aufwickeleinrichtung in einer zweiten untern Bedienplattform erfolgt, wobei der Faden in einem Übergangsbereich zwischen der Behandlungseinrichtung und der Aufwickeleinrichtung durch einen Fadenwächter überwacht wird.

2. Verfahren nach Anspruch 1,
**dadurch gekennzeichnet, dass**
der Faden bei einem Prozessstart in dem Übergangsbereich automatisiert zu der Aufwickeleinrichtung übergeben wird.

3. Verfahren nach Anspruch 1 oder 2,
**dadurch gekennzeichnet, dass**
die Bedienung der Aufwickeleinrichtung beim Prozessstart zum Anlegen des Fadens und beim Wechseln einer gewickelten Spule automatisiert ausgeführt wird.

4. Verfahren nach einem der Ansprüche 1 bis 3,
**dadurch gekennzeichnet, dass**
zur Überwachung des Fadens durch den Fadenwächter eine Fadenspannung an dem Faden gemessen wird.

5. Verfahren nach Anspruch 4,
**dadurch gekennzeichnet, dass**
in Abhängigkeit von den durch den Fadenwächter bereitgestellten Fadenspannungsmesswerten ein oder mehrere Steuerbefehle zur Steuerung der Behandlungseinrichtungen und/oder der Aufwickeleinrichtung generiert werden.

6. Verfahren nach Anspruch 5,
**dadurch gekennzeichnet, dass**
der Fadenspannungsmesswert mit einem hinterlegten Grenzwert verglichen wird, dass bei Überschreitung des Grenzwertes der Steuerbefehl zur Steuerung der Behandlungseinrichtungen und/oder der Aufwickeleinrichtung ausgelöst wird.

7. Verfahren nach Anspruch 6,
**dadurch gekennzeichnet, dass**
bei einer Einhaltung des Grenzwertes der Fadenspannungsmesswert gemeinsam mit Zeit- und Ortsangaben in einem Datenspeicher hinterlegt wird.

8. Verfahren nach Anspruch 4,
**dadurch gekennzeichnet, dass**
bei Feststellung keiner Fadenspannung ein Steuerbefehl zum Durchtrennen des Fadens in einem Einlaufbereich zu den Behandlungseinrichtungen und/oder ein Steuerbefehl zu einer Neubedienung der Behandlungseinrichtung und der Aufwickeleinrichtung ausgelöst wird.

9. Vorrichtung zum Schmelzspinnen, Behandeln und Aufwickeln eines synthetischen Fadens, mit einer Spinneinrichtung(1), einer Behandlungseinrichtung (8) und einer Aufwickeleinrichtung (9), die etagenförmig übereinander entlang einer Maschinenlängsseite angeordnet sind,
**dadurch gekennzeichnet, dass**
zur Bedienung der Behandlungseinrichtung (8) an der Maschinenlängsseite eine erste obere Bedienplattform (27) oberhalb der Aufwickeleinrichtung (9) angeordnet ist, dass eine zweite untere Bedienplattform (45) vor der Aufwickeleinrichtung (9) vorgesehen ist und dass in einem Übergangsbereich zwischen der Behandlungseinrichtung (8) und der Aufwickeleinrichtung (9) ein Fadenwächter (13) zur Überwachung des Fadens (24) angeordnet ist.

10. Vorrichtung nach Anspruch 9,
**dadurch gekennzeichnet, dass**
die obere Bedienplattform (27) eine Durchlassöffnung (28) gegenüber der Aufwickeleinrichtung (9) enthält und der Durchlassöffnung (28) ein beweglicher Fadenführer (29) zur automatisierten Übergabe des Fadens (24) an die Aufwickeleinrichtung (9) zugeordnet ist.

11. Vorrichtung nach Anspruch 9 oder 10,
**dadurch gekennzeichnet, dass**
die Aufwickeleinrichtung (9) zumindest eine Wickelstelle mit zwei Spulspindeln (21.1, 21.2), die abwechselnd in einer Betriebsposition zum Wickeln einer Spule gehalten sind, und mehrere Hilfseinrichtungen (38) zum Anlegen des Fadens und zum Spulenwechsel aufweist.

12. Vorrichtung nach einem der Ansprüche 9 bis 11,
**dadurch gekennzeichnet, dass**
der Fadenwächter (13) durch einen Fadenspannungssensor (13.1) gebildet ist, der mit einer Steuereinrichtung (37) gekoppelt ist.

13. Vorrichtung nach Anspruch 12,
**dadurch gekennzeichnet, dass**
die Steuereinrichtung (37) mit mehreren Steuergeräten (46.1 - 46.3) verbunden ist, wobei zumindest eines der Steuergeräte (46.2) der Behandlungseinrichtung (8) und ein zweites Steuergerät (46.1) der Aufwickeleinrichtung (9) zugeordnet ist.

14. Vorrichtung nach Anspruch 12 oder 13,
**dadurch gekennzeichnet, dass**
eine Fadenschneid-Absaugeinrichtung (12) unterhalb der Spinneinrichtung (1) angeordnet ist, die durch ein mit der Steuereinrichtung (37) gekoppeltes zusätzliches Steuergerät (46.3) steuerbar ist.

15. Vorrichtung nach einem der Ansprüche 9 bis 14,
**dadurch gekennzeichnet, dass**
in der unteren Bedienplattform (45) eine Doffereinrichtung (42) angeordnet ist, welche der Aufwickeleinrichtung (9) zur Abnahme und Abtransport der Spulen (25) zugeordnet ist.

16. Vorrichtung nach einem der Ansprüche 9 bis 15,
**dadurch gekennzeichnet, dass**
die Behandlungseinrichtung (8) mehrere Galetten (14, 15) zum Verstrecken des Fadens aufweist.

17. Vorrichtung nach Anspruch 16,
**dadurch gekennzeichnet, dass**
zusätzliche Behandlungsaggregate (8.3) durch eine Texturierdüse (16) und eine Kühltrommel (15) gebildet sind.

## Claims

1. Method for melt-spinning, treating and winding up a synthetic thread, in which, after melt-spinning, the thread is taken off, guided and treated by a treatment device, and in which the thread is wound up by a winding-up device to form a bobbin, wherein the thread is guided vertically via a plurality of tiers from melt-spinning to winding up, **characterized in that** the operation of the treatment device is carried out from a first, upper operating platform, and **in that** the operation of the winding-up device takes place in a second, lower operating platform, wherein the thread is monitored by a thread stop motion in a transition region between the treatment device and the winding-up device.

2. Method according to Claim 1, **characterized in that** the thread is transferred in an automated manner to the winding-up device in the event of a process start in the transition region.

3. Method according to Claim 1 or 2, **characterized in that** the operation of the winding-up device at the process start for piecing the thread and when a wound bobbin is changed is carried out in an automated manner.

4. Method according to one of Claims 1 to 3, **characterized in that**, in order to monitor the thread by way of the thread stop motion, a thread tension on the thread is measured.

5. Method according to Claim 4, **characterized in that**, depending on the thread tension measured values provided by the thread stop motion, one or more control commands for controlling the treatment devices and/or the winding-up device are generated.

6. Method according to Claim 5, **characterized in that** the thread tension measured value is compared with a stored limit value, and **in that** the control command for controlling the treatment devices and/or the winding-up device is triggered when the limit value is exceeded.

7. Method according to Claim 6, **characterized in that**, when the limit value is adhered to, the thread tension measured value is stored in a data memory together with time and location information.

8. Method according to Claim 4, **characterized in that**, when no thread tension is determined, a control command for severing the thread in a run-in region into the treatment devices and/or a control command for new operation of the treatment device and of the winding-up device is triggered.

9. Apparatus for melt-spinning, treating and winding up a synthetic thread, having a spinning device (1), a treatment device (8) and a winding-up device (9), which are arranged in tiers one above another along a longitudinal side of the machine, **characterized in that**, in order to operate the treatment device (8), a first, upper operating platform (27) is arranged above the winding-up device (9) on the longitudinal side of the machine, **in that** a second, lower operating platform (45) is provided in front of the winding-up device (9), and **in that** a thread stop motion (13) for monitoring the thread (24) is arranged in a transition region between the treatment device (8) and the winding-up device (9).

10. Apparatus according to Claim 9, **characterized in that** the upper operating platform (27) contains a through-passage opening (28) opposite the winding-up device (9) and the through-passage opening (28) is assigned a movable thread guide (29) for the automated transfer of the thread (24) to the winding-up device (9).

11. Apparatus according to Claim 9 or 10, **characterized in that** the winding-up device (9) has at least one winding station having two bobbin-winding spindles (21.1, 21.2), which are held alternately in an operating position for winding a bobbin, and a plurality of auxiliary devices (38) for piecing the thread and changing the bobbin.

12. Apparatus according to one of Claims 9 to 11, **characterized in that** the thread stop motion (13) is formed by a thread tension sensor (13.1) which is coupled to a control device (37).

13. Apparatus according to Claim 12, **characterized in that** the control device (37) is connected to a plurality of control units (46.1-46.3), wherein at least one of the control units (46.2) is assigned to the treatment device (8) and a second control unit (46.1) is assigned to the winding-up device (9).

14. Apparatus according to Claim 12 or 13, **characterized in that** a thread-cutting/suction-extraction device (12) is arranged beneath the spinning device (1) and is controllable by an additional control unit (46.3) coupled to the control device (37).

15. Apparatus according to one of Claims 9 to 14, **characterized in that** a doffer means (42), which is assigned to the winding-up device (9) for taking off and transporting away the bobbins (25), is arranged in the lower operating platform (45).

16. Apparatus according to one of Claims 9 to 15, **characterized in that** the treatment device (8) has a plurality of godets (14, 15) for drawing the thread.

17. Apparatus according to Claim 16, **characterized in that** additional treatment assemblies (8.3) are formed by a texturing nozzle (16) and a cooling drum (15).

## Revendications

1. Procédé de filage à chaud, de traitement et d'enroulement d'un fil synthétique, dans lequel le fil, après le filage à chaud, est tiré, guidé et traité par un dispositif de traitement et dans lequel le fil est enroulé en bobine par un dispositif de bobinage, le fil étant guidé verticalement sur plusieurs étages depuis le filage à chaud jusqu'à l'enroulement,
**caractérisé en ce que**
la commande du dispositif de traitement est réalisée à partir d'une première plate-forme de commande supérieure et **en ce que** la commande du dispositif de bobinage a lieu dans une deuxième plate-forme de commande inférieure, le fil étant surveillé dans une zone de transition entre le dispositif de traitement et le dispositif de bobinage par un dispositif de surveillance de fil.

2. Procédé selon la revendication 1,
**caractérisé en ce que**
le fil est transféré de manière automatisée au dispositif de bobinage dans le cas d'un début de processus dans la zone de transition.

3. Procédé selon la revendication 1 ou 2,
**caractérisé en ce que**
la commande du dispositif de bobinage est effectuée de manière automatisée lors du début du processus pour appliquer le fil et lors du changement de bobine bobinée.

4. Procédé selon l'une quelconque des revendications 1 à 3,
**caractérisé en ce que**
pour la surveillance du fil par le dispositif de surveillance de fil, on mesure une tension de fil au niveau du fil.

5. Procédé selon la revendication 4,
**caractérisé en ce que**,
en fonction des valeurs de mesure de la tension du fil fournies par le dispositif de surveillance de fil, un ou plusieurs ordres de commande sont générés pour commander les dispositifs de traitement et/ou le dispositif de bobinage.

6. Procédé selon la revendication 5,
**caractérisé en ce que**
la valeur de mesure de la tension du fil est comparée avec une valeur limite consignée, et **en ce que** dans le cas d'un dépassement de la valeur limite, l'ordre de commande est déclenché pour commander les dispositifs de traitement et/ou le dispositif de bobinage.

7. Procédé selon la revendication 6,
**caractérisé en ce que**
dans le cas d'un respect de la valeur limite, la valeur de mesure de la tension du fil est consignée conjointement avec des indications de temps et de lieu dans une mémoire de données.

8. Procédé selon la revendication 4,
**caractérisé en ce que**
si l'on constate qu'il n'y a pas de tension de fil, un ordre de commande est déclenché pour sectionner le fil dans une zone d'entrée dans les dispositifs de traitement et/ou un ordre de commande est déclenché pour effectuer une nouvelle commande du dispositif de traitement et du dispositif de bobinage.

9. Dispositif de filage à chaud, de traitement et d'enroulement d'un fil synthétique avec un dispositif de filage (1), un dispositif de traitement (8) et un dispositif de bobinage (9), qui sont disposés en étage les uns au-dessus des autres le long d'un côté longitudinal de machine,
**caractérisé en ce que**
pour la commande du dispositif de traitement (8) au niveau du côté longitudinal de machine, une première plate-forme de commande supérieure (27) est disposée au-dessus du dispositif de bobinage (9), **en ce qu'**une deuxième plate-forme de commande inférieure (45) est prévue avant le dispositif de bobinage (9), et **en ce que** dans une zone de transition entre le dispositif de traitement (8) et le dispositif de bobinage (9) est disposé un dispositif de surveillance de fil (13) pour surveiller le fil (24).

10. Dispositif selon la revendication 9,
**caractérisé en ce que** la plate-forme de commande supérieure (27) présente une ouverture de passage (28) en regard du dispositif de bobinage (9), et l'ouverture de passage (28) est associée à un dispositif de guidage de fil mobile (29) pour transférer de manière automatisée le fil (24) au dispositif de bobinage (9).

11. Dispositif selon la revendication 9 ou 10,
**caractérisé en ce que**
le dispositif de bobinage (9) présente au moins un point d'enroulement avec deux broches de bobine (21.1, 21.2) qui sont maintenues en alternance dans une position fonctionnelle pour enrouler une bobine, et plusieurs dispositifs auxiliaires (38) pour appliquer le fil et pour changer de bobine.

12. Dispositif selon l'une quelconque des revendications 9 à 11,
**caractérisé en ce que**
le dispositif de surveillance de fil (13) est formé par un capteur de tension de fil (13.1) qui est accouplé à un dispositif de commande (37).

13. Dispositif selon la revendication 12,
**caractérisé en ce que**
le dispositif de commande (37) est raccordé à plusieurs appareils de commande (46.1 - 46.3), au moins l'un des appareils de commande (46.2) étant associé au dispositif de traitement (8) et un deuxième appareil de commande (46.1) étant associé au dispositif de bobinage (9).

14. Dispositif selon la revendication 12 ou 13,
**caractérisé en ce**
**qu'**un dispositif d'aspiration-sectionnement de fil (12) est disposé sous le dispositif de filage (1), lequel peut être commandé par un appareil de commande (46.3) supplémentaire accouplé au dispositif de commande (37).

15. Dispositif selon l'une quelconque des revendications 9 à 14,
**caractérisé en ce que**
dans la plate-forme de commande inférieure (45) est disposé un dispositif peigneur (42) qui est associé au dispositif de bobinage (9) pour enlever et évacuer les bobines (25).

16. Dispositif selon l'une quelconque des revendications 9 à 15,
**caractérisé en ce que**
le dispositif de traitement (8) présente plusieurs galettes (14, 15) pour l'étirage du fil.

17. Dispositif selon la revendication 16,
**caractérisé en ce que**
des unités de traitement supplémentaires (8.3) sont formées par une buse de texturation (16) et un tambour de refroidissement (15).
